# EUROPÄISCHE PATENTANMELDUNG

(11) **EP 1 798 483 A2**
(43) Veröffentlichungstag der Anmeldung: **20.06.2007**
(21) Anmeldenummer: 06026237.5
(22) Anmeldetag: 18.12.2006
(51) Int. Cl.: F24C 15/20, H02J 3/01

(54) **Dunstabzugshaube**

(30) Priorität: 19.12.2005 DE 102005060721
(71) Anmelder: Robert Seuffer GmbH & Co. KG, 75365 Calw-Hirsau (DE)
(72) Erfinder: Tritt, Gerhard, 72218 Wildberg (DE); Burger, Eric, 76131 Karlsruhe (DE)
(74) Vertreter: Eisenführ, Speiser & Partner

(57) **Zusammenfassung**

Eine Dunstabzugshaube mit einem Lüftermotor, welcher von einem elektrischen Leistungsteil 1 gesteuert wird, einer Beleuchtungseinrichtung 6, welche zur Anpassung der elektrischen Versorgungsspannung über ein elektronisches Vorschaltgerät 7 versorgt und von einer Dimmerschaltung 5 angesteuert wird, und mit einem EMV-Filter, wobei das elektrische Leistungsteil 2, das EMV-Filter 3, das Netzteil 4 und die Dimmerschaltung 5 in einem Steuermodul 1 integriert sind.

## Beschreibung

Die Erfindung betrifft eine Dunstabzugshaube nach dem Oberbegriff des Patentanspruchs 1.

Eine derartige Dunstabzugshaube beinhaltet einen Lüftermotor welcher von einem elektrischen Leistungsteil gesteuert wird. Ferner beinhaltet die Dunstabzugshaube eine Beleuchtungseinrichtung, beispielsweise in Form von einer oder mehreren Halogenlampen, welche zur Anpassung der elektrischen Versorgungsspannung über ein Netzteil mit Strom versorgt wird und zur Helligkeitseinstellung von einer Dimmerschaltung angesteuert wird. Ferner ist zur Entstörung ein EMV-Filter zwischen der Netzspannung (230 Volt) und dem Leistungsteil vorgesehen.

In Fig. 1 ist in einem Blockschaltbild einer herkömmlichen Anordnung der einzelnen elektrischen Komponenten dargestellt. Hierbei sind die Komponenten für das elektrische Leistungsteil, das dem Leistungsteil zugeordnete Netzteil und die Dimmerschaltung in einem Modul, beispielsweise auf einer gedruckten Leiterplatte angeordnet. Zwischen diesem Modul und der Netzspannung (230 Volt) befindet sich ein EMV-Filter zur Entstörung. Für die Beleuchtungseinrichtung ist zur Lieferung einer geeigneten Ausgangsspannung von beispielsweise 12 Volt ein Vorschaltgerät in einem separaten Gehäuse mit Befestigungsmöglichkeit vorgesehen. Die einzelnen Komponenten sind über Stecker und Verkabelung miteinander elektrisch verbunden.

Aufgabe der Erfindung ist es, die Anordnung und die Verbindung der elektrischen Komponenten der Dunstabzugshaube zu vereinfachen.

Diese Aufgabe wird erfindungsgemäß durch die Merkmale des Patentanspruches 1 gelöst.

Bei der Erfindung sind das elektrische Leistungsteil, mit welchem der Lüftermotor gesteuert wird, das EMV-Filter, das Netzteil, die Dimmerschaltung und das Vorschaltgerät in einem Steuermodul integriert. Das interne Netzteil ist sowohl für die Dimmerschaltung und das Vorschaltgerät als auch für das elektrische Leistungsteil vorgesehen. Ferner genügt ein EMV-Filter, über welches das Steuermodul an die Netzspannung (120 - 230 Volt) angeschlossen ist. Das die elektrischen Komponenten aufweisende Steuermodul kann auf einer Leiterplatte angeordnet werden. In vorteilhafter Weise können zur Dimmung Leistungshalbleiter verwendet werden, wie sie im elektronischen Vorschaltgerät und dem Leistungsteil für die Dunstabzugshaube vorgesehen sind.

Hierdurch erreicht man eine erhebliche Verringerung des Aufwandes, welcher zur Verbindung und Anordnung der elektrischen Komponenten bislang erforderlich war. Stecker, Verkabelung, separate Befestigungen sowie separate Prüfung können entfallen. Für das erforderliche EMV-Verhalten genügt ein EMV-Filter.

Anhand der Fig. 2, welche in einem Blockschaltbild ein Ausführungsbeispiel der Erfindung darstellt, wird die Erfindung noch näher erläutern.

Aus Fig. 2 ist zu ersehen, dass in einem Steuermodul 1, welches vorzugsweise auf einer gedruckten Leiterplatte angeordnet ist, ein Leistungsteil 2 zur Steuerung des nicht näher dargestellten Lüftermotors der Dunstabzugshaube und eine Steuer- oder Dimmerschaltung 5 zur Ansteuerung eines elektronischen Vorschaltgerätes (EVG) 7 für eine Beleuchtungseinrichtung 6 angeordnet sind. Für die Dimmerschaltung 5, das elektrische Leistungsteil 2 und das Vorschaltgerät 7 sind ein gemeinsames Netzteil 4 und ein gemeinsames EMV-Filter 3 ebenfalls in das Steuermodul 1 integriert. Das Steuermodul 2 ist über das EMV-Filter 3 an Netzspannung (120 - 230 Volt) angeschlossen. Das Netzteil 4 liefert die interne Spannungsversorgung für alle Funktionen, z. B. 12V Gleichspannung für Relais, 5V Gleichspannung für die Elektronik des Leistungsteils 2 und eines nicht näher dargestellten externen Bedienteils, sowie für die Dimmerschaltung 5 und das elektronische Vorschaltgerät 7.

Das in das Steuermodul 1 integrierte Vorschaltgerät 7 liefert für die Beleuchtungseinrichtung 6 eine Ausgangsspannung von beispielsweise 12 Volt für Halogenlampen oder einen eingeprägten Strom für LED's, wobei die Ansteuerung des Vorschaltgerätes 7 entweder direkt vom Leistungsteil 2 oder über die Dimmerschaltung 5 erfolgt.

Hieraus ergibt sich eine erhebliche Vereinfachung der Anordnung und der elektrischen Verbindungen der für den Betrieb der Dunstabzugshaube vorgesehenen elektrischen Komponenten.

Ferner kann das Steuermodul in einer Baugruppe modular aufgebaut werden. Die entsprechende Bestückung kann auf einer Platine erfolgen. Mit Steckmodulen kann das Leistungsteil 2 den jeweiligen Erfordernissen entsprechend zusammengestellt werden. Hierbei können beispielsweise unterschiedliche Lampenleistungen der Beleuchtungseinrichtung 6, unterschiedlich eingestellte Dimmfunktionen, unterschiedliche Beleuchtungskörper wie LED-Leuchten, Halogenlampen und dergleichen zum Einsatz kommen. Es ist auch möglich, einen herkömmlichen Lampenvorschalttransformator ohne EMV-Filter und ohne elektronisches Vorschaltgerät zu berücksichtigen.

### Bezugszeichenliste

- 1: Steuermodul
- 2: Elektrisches Leistungsteil
- 3: EMV-Filter
- 4: Netzteil
- 5: Dimmerschaltung
- 6: Beleuchtungseinrichtung
- 7: Elektronisches Vorschaltgerät

## Patentansprüche

1. Dunstabzugshaube mit einem Lüftermotor, welcher über ein elektrisches Leistungsteil gesteuert wird, eine Beleuchtungseinrichtung, welche zur Anpassung der elektrischen Versorgungsspannung über ein elektronisches Vorschaltgerät versorgt und von einer Dimmerschaltung angesteuert wird, und mit einem EMV-Filter,
**dadurch gekennzeichnet, dass** das elektrische Leistungsteil (2), das EMV-Filter (3), das Netzteil (4), die Dimmerschaltung (5) und das elektronische Vorschaltgerät (7) in einem Steuermodul (1) integriert sind.

2. Dunstabzugshaube nach Anspruch 1,
**dadurch gekennzeichnet, dass** das Steuermodul (1) auf einer gedruckten Leiterplatte angeordnet ist.

3. Dunstabzugshaube nach Anspruch 1 oder 2,
**dadurch gekennzeichnet, dass** das Leistungsteil (2) mit dem Netzteil (4) und dem elektronischen Vorschaltgerät (7) über das integrierte EMV-Filter (3) an Netzspannung angeschlossen sind.

4. Dunstabzugshaube nach einem der Ansprüche 1 bis 3,
**dadurch gekennzeichnet, dass** die Beleuchtungseinrichtung (6) über das integrierte elektronische Vorschaltgerät (7) und die Dimmerschaltung (5) mit Strom versorgt ist.

5. Dunstabzugshaube nach einem der Ansprüche 1 bis 4,
**dadurch gekennzeichnet, dass** das Steuermodul (1) in einer Baugruppe modular aufgebaut ist.
